# EUROPÄISCHE PATENTSCHRIFT

(11) **EP 3 585 986 B1**
(45) Veröffentlichungstag und Bekanntmachung des Hinweises auf die Patenterteilung: **26.08.2020**
(21) Anmeldenummer: 18710795.8
(22) Anmeldetag: 28.02.2018
(51) Int. Cl.: B21K 1/22, F01L 3/14

(54) **VERFAHREN ZUR HERSTELLUNG EINES INNENGEKÜHLTEN VENTILS MIT EINER KÜHLSTRUKTUR SOWIE EIN MIT DEM VERFAHREN HERGESTELLTES VENTIL**
PROCESS FOR MANUFACTURING AN INTERNALLY COOLED VALVE HAVING A COOLING STRUCTURE, AND VALVE MANUFACTURED BY SAID METHOD
PROCÉDÉ DE FABRICATION D'UNE SOUPAPE À REFROIDISSEMENT INTÉRIEUR DOTÉE D'UNE STRUCTURE DE REFROIDISSEMENT ET SOUPAPE FABRIQUÉE AU MOYEN DUDIT PROCÉDÉ

(30) Priorität: 29.06.2017 DE 102017114554
(43) Veröffentlichungstag der Anmeldung: 01.01.2020
(73) Patentinhaber: Federal-Mogul Valvetrain GmbH, 30890 Barsinghausen (DE)
(72) Erfinder: MATTHIAS, Thorsten, 30826 Garbsen (DE); WOLKING, Antonius, 30890 Barsinghausen (DE); BAYARD, Guido, 44369 Dortmund (DE); LUTHFI, Arief, 30161 Hannover (DE)
(74) Vertreter: Becker & Kurig Partnerschaft Patentanwälte PartmbB
(86) Internationale Anmeldenummer: PCT/EP2018/054964
(87) Internationale Veröffentlichungsnummer: WO 2019/001779

(56) Entgegenhaltungen:
- EP-A1- 2 811 126
- EP-A1- 2 811 126
- CN-U- 202 645 663
- CN-U- 202 645 663
- DE-A1-102015 118 495
- DE-A1-102015 118 495
- DE-B3-102015 116 009
- DE-B3-102015 116 009
- JP-A- 2014 084 725
- JP-A- 2014 084 725
- US-A- 2 280 758
- US-A- 2 280 758
- US-A- 2 328 512
- US-A- 2 328 512

## Beschreibung

Die vorliegende Erfindung betrifft ein Herstellungsverfahren zum Herstellen eines Innengekühlten Ventils wobei in einen Hohlraum des Ventils eine Kühlstruktur am Ventilboden angebracht ist. Das Vorliegende Verfahren betrifft weiter ein Ventil das mit dem erfindungsgemäßen Verfahren hergestellt wurde.

Es sind bereits seit längerem innengekühlte Ventile bekannt bei denen sich ein Hohlraum im Ventilschaft erstreckt und bei dem Natrium durch eine sogenannte "Shaker-Kühlung" Wärme von einem Ventilkopf in Richtung des durch den Motorkopf gekühlten Ventilschaft transportiert wird.

Es ist ebenfalls bekannt durch einsetzbare Ventilböden Kühlstrukturen innen in dem Hohlraum anzuordnen um einen Wärmeübertrag von dem Ventilboden auf das Kühlmittel in dem Hohlraum zu verbessern. Da jedoch durch eine Schweißnaht mit der ein gesonderter Ventilboden mit dem Ventilkopf verbunden ist das Material des Ventils geschwächt wird kann es hier zu Ventilausfällen und erheblichen Motorschäden kommen, wenn die Schweißnaht versagt und Kühlmittel in den Brennraum austritt oder der Gesamte Ventilboden in den Brennraum fällt. Weiterhin stellt ein Verschweißen einen technisch aufwändigen und kostspieligen Verarbeitungsschritt dar.

Aus der japanischen Patentanmeldung JP 2014084725 A ist ein Verfahren bekannt, bei dem ein Ventilformling durch Rundkneten hergestellt wird, wobei vorher eine Struktur auf einer Innenseite einer Tellerfläche aufgebracht werden kann.

Aus der europäischen Patentanmeldung EP2811126 A1 ist ein Verfahren bekannt bei dem ein Ventilformling durch Gesenkschmieden aus einem Halbzeug geformt wird, dessen Schaft in späteren Schritten verjüngt wird.

In der amerikanischen Patenanmeldung US 2328512 A ist eine Verfahren offenbart, mit dem ein Ventilboden eines innengekühlten Ventils durch einen Prägevorgang mit einer Struktur

Die amerikanische Patentanmeldung US 2280758 betrifft ein innengekühltes Ventil mit einer Struktur an einer Innenseite des Ventiltellers, die das Kühlmittel in Richtung einer Außenseite des Ventils umlenken soll.

Die Patentdokumente CN 202645663 U und DE 102015116009 B3 betreffen innengekühlte Ventile, deren Hohlraum durch einen Deckel an der Ventiltellerfläche verschlossen ist.

Die deutsche Patentanmeldung DE 102015118495 A1 offenbart ein Verfahren zum Umformen scheibenförmigen Rohlings durch Tiefziehen und Drücken zu einem Ventil.

Es ist also wünschenswert ein Verfahren zur Verfügung zu haben, mit dem eine Kühlstruktur an einer Innenseite eines Kühlmittelhohlraums im Bereich des Ventilbodens angebracht werden kann, ohne dass hierfür gesonderte Schweißnähte im Bereich des Ventilbodens oder des Ventilkopfes notwendig sind.

Gemäß der vorliegenden Erfindung wird ein Herstellungsverfahren für ein innengekühltes Ventilformling für ein innengekühltes Ventil mit den Merkmalen des Anspruchs 1 bereitsgestell. Bevorzugte Ausführungen des Verfahrens und das fertige Ventil sind in den abhängigen Ansprüchen beschrieben. bereitgestellt das, ein Bereitstellen eines im außen zumindest teilweise zylinderförmigen Halbzeuges, ein Erzeugen oder Vertiefen eines zumindest teilweise zylinderförmigen Hohlraums in dem Halbzeug durch Warmumformen mit einem Stempel umfasst, wodurch ein Ventilformling erzeugt wird. Das Verfahren zeichnet sich dabei dadurch erfinderisch aus, dass die Stirnfläche des Stempels mit mindestens einer Ausnehmung versehen ist, durch die beim Umformen eine Struktur auf einem Boden des Hohlraums geformt wird. Damit wird die Kühlstruktur von oben durch einen Bereich der später zu einem Ventilschaft umgeformt wird in die Innenseite eines Ventilbodens eingeprägt. In einen späteren Zeitraum wird der Teil der später den Ventilschaft bildet im Durchmesser verringert, sodass ein Hohlraum im späteren Ventil vorliegt, der in dem Ventilkopf einen größeren Durchmesser aufweist als im Ventilschaft. Durch dieses Verfahren kann auf jede Art von Schweißnähten im Beriech des Ventilkopfes oder des Ventilbodens verzichtet werden. Kurz kann das Verfahren als Einprägen einer Struktur in den Hohlraum im Bereich des Ventilbodens bezeichnet werden, gefolgt von einem Schritt des Umformens eines Teils des Ventilrohlings zu einem Ventilschaft, ohne dabei die Struktur im Ventilboden im Wesentlichen zu verändern.

Dieser anfängliche Schritt kann direkt beim Umformen aus einem scheiben- oder zylinderförmigen Halbzeug angewendet werden, wobei das scheiben- oder zylinderförmige Halbzeug zu einem napfförmigen Ventilformling umgeformt wird. Es ist jedoch ebenfalls möglich bei einem bereits napfförmigen Halbzeug in einem weiteren Bearbeitungsschritt die Kühlstruktur innen in den Ventilboden einzuprägen und dabei ebenfalls die Vertiefung zumindest teilweise zu vertiefen.

Bei einer beispielhaften Ausführung des Herstellungsverfahrens für ein innengekühltes Ventil umfasst das wobei das Umformen ein Rückwärtsfließpressen. Bei einer derartigen Auslegung kann einem einzelnen Schritt aus einem im Wesentlichen zylinderförmigen bzw. scheibenförmigen Halbzeug ein Ventilformling gepresst werden. Aus dem Ventilformling wird dann durch weitere Bearbeitungsschritte ein Ventil bzw. Tellerventil geformt, in dessen Hohlraum dann ein Kühlmittel wie Natrium eingebracht wird.

Bei einer weiteren beispielhaften Ausführung des Herstellungsverfahrens umfasst das Umformen ein Schmieden. Dabei kann sowohl beim Schmieden als auch beim Rückwärtsfließpressen ebenfalls ein Ventilteller angeformt werden.

Bei einer zusätzlichen Ausführungsform des Herstellungsverfahrens umfasst die Struktur Kühlrippen, die kreisförmig oder sternförmig verlaufen. Die Kühlrippen verlaufen dabei Kreisförmig oder Sternförmig von einer Achse des Ventilformlings.

Eine weitere Ausführungsform des Herstellungsverfahrens verwendet einen Stempel der eine Struktur in Form von Stiften, oder Kegel, oder Kegelstümpfen in den Hohlraum am Ventilboden einpresst, die als Kühlelemente Dienen. Gerade stab-, kegel- oder auch kegelstumpfförmige Kühlelemente können aufgrund ihrer großen Oberfläche einen großen Wärmeübertrag ermöglichen. Es ist ebenfalls vorgesehen an einem Rand des Kolbenbodens eher Kegelstümpfe einzusetzen und in der Mitte eher Kegelförmige Kühlelemente zu verwenden. Ein auf der Symmetrieachse des Ventil bzw. Ventilformlings liegendes kegelförmiges Kühlelement kann zudem ein Umleiten des Kühlmittelstroms von einer Bewegung in einer Axialrichtung in einer Radialrichtung zum Tellerrand hin erreichen, um die Kühlung des Ventilkopfes zu verbessern.

Bei einer weiteren Ausführung des Herstellungsverfahrens umfasst die Struktur Leitschaufeln, die ein sich in dem Hohlraum bewegendes Kühlmittel in dem Ventil in eine Drehung um eine Symmetrieachse des Ventils versetzen können. Dabei können die Leitschaufeln ähnlich wie bei einer Radialverdichter-Turbine angeordnet sein.

Bei einer weiteren Ausführungsform kann das Verfahren weiter bei dem Umformen oder nach dem Umformen ein Anformen eines Ventilkopfs an dem Ventilformling umfassen. Dabei wird ein Unterer Teil des Halbzeugs oder des Ventilformlings verbreitert und zu einem Ventilteller oder Ventiltellerrand ausgeformt.

Bei einer weiteren Ausführungsform des Herstellungsverfahrens für ein innengekühltes Ventil, wird nach dem Formen des Ventilkopfs ein Durchmesser des Venitlformlings in Axialrichtung neben dem Ventilkopf verringert, und so ein Ventilschaft gebildet. Der Napfförmige Ventilformling muss noch weiter Umgeformt werden, um als Tellerventil eingesetzt zu werden. Die Erfindung basiert darauf, dass eine Vertiefung mit einem großen Durchmesser, größer als der spätere Ventilschaftdurchmesser, in ein Halbzeug gepresst wird, wobei am Grund der Vertiefung eine Struktur eingepresst wird, die ein Kühlung eines späteren Ventilbodens verbessert. Es ist dabei besonders Vorteil, wenn der spätere Hohlraum im Ventil einen besonders großen Durchmesser aufweist, um besonders viel Wärme von dem Ventilboden aufnehmen zu können. Das vorgeschlagene Verfahren ermöglicht dabei durch den großen Durchmesser der Vertiefung anbringen bzw. einprägen von Kühlstrukturen auf der Innenseite des Ventilbodens, da hier ein geringes Verhältnis von Durchmesser zu einer Höhe des Stempels eine große Kraftübertragung ermöglicht. Dies ist bei herkömmlichen Hohlventilen nicht möglich da die dazu notwendigen Stempel eine zu ungünstiges Längen zu Durchmesser Verhältnis aufweisen und bei einem Prägevorgang seitlich ausweichen könnten.

Bei einer weiteren Ausführungsform des Herstellungsverfahrens für ein innengekühltes wird der Ventilschaft durch Formwalzen, Rundkneten bevorzugt durch Warm- oder Kalthämmern auf einem Dorn geformt. Das Schmiedewerkzeug versetzt dem Werkstück radiale Schläge und gibt dem bearbeiteten Werkstück dadurch einen geringeren Querschnitt. Durch die Dehnung des Materials erreicht man dabei eine höhere Qualität als beim Zerspanen. Durch Dorne kann sichergestellt werden, dass ein Hohlraum im Inneren des Werkstücks einen gewünschten Innendurchmesser aufweist.

Bei einer weiteren Ausführungsform umfasst das Herstellungsverfahren ein Walzen oder ein Querkeilwalzen auf einem Dorn, wobei durch das Walzen der Ventilschaft geformt wird.

Gemäße eines weiteren Aspekts der vorliegenden Erfindung wird ein Innengekühltes Ventil bereitgestellt, das mit einem der vorstehenden Verfahren hergestellt wurde.

Im Folgenden wird die vorliegende Erfindung anhand von nicht beschränkenden und schematischen Figuren veranschaulicht.

In den Figuren 1A bis 1F sind Schnittansichten von verschiedenen Herstellungsabschnitten eines erfindungsgemäßen innengekühlten Ventils dargestellt.

Sowohl in der Beschreibung als auch in den Figuren werden gleiche oder ähnliche Bezugszeichen verwendet um auf gleiche oder ähnliche Komponenten oder Elemente Bezug zu nehmen.

Figur 1A zeigt eine Schnittansicht eines zylindrischen Halbzeugs 2, das als Ausgangsmaterial zur Herstellung eines Innengekühlten Tellerventils dient.

Figur 1B zeigt eine Schnittansicht eines napfförmig umgeformten Halbzeugs 45. Das napfförmig umgeformte Halbzeug 4 wurde durch einen nicht dargestellten Stempel von oben napfförmig umgeformt. Die Umformung kann als Warm- oder Kaltumformung durchgeführt werden. Hier wurde ein Rückwärtsfließpressen eingesetzt, wodurch sich die Höhe des umgeformten Halbzeugs 4 gegenüber dem nicht umgeformten Halbzeugs 2 von Figur 1 deutlich erhöht hat. In dem Stempel waren Ausnehmungen vorhanden, die sich am Boden gebildeten Hohlraums als Rippen oder Erhöhungen eingeprägt haben. Diese Rippen oder Erhöhungen bilden eine Kühlstruktur 6, durch die die Oberfläche der Vertiefung deutlich erhöht wird, was einen Wärmeübertrag von einem späteren Ventilboden auf ein Kühlmittel erhöhen soll.

Durch ein gutes Durchmesser-zu-Längen-Verhältnis ist es möglich ein Rückwärtsfließpressen anzuwenden, ohne dass eine Gefahr besteht, dass der Stempel sich seitlich verformt.

Figur 1C zeigt das napfförmig umgeformte Halbzeug 4, das zu einem ersten Venilformling 8 weiterumgeformt wurde. Es kann dabei ein ähnlicher Stempel verwendet werden, um durch Quer- und Rückwärtsfließpressen einen Ventilkopf 16 zu formen, wobei in der Vertiefung immer noch die Kühlstrukturen 6 angeordnet sind. Durch das Querfließpressen kann der Durchmesser des ersten Ventilformlings 8 im Bereich des Ventilkopfes 16 erhöht werden, wobei zusätzlich in diesem Schritt die Dicke des Ventilbodens 18 deutlich verringert wird. Durch einen Anteil eines Rückwärtsfließpressens kann gleichzeitig eine Länge eines Schafabschnitts 20 erhöht werden, wobei ein Durchmesser des Schaftabschnitts nicht vergrößert wird.

Es ist ebenfalls möglich das Halbzeug von Figur 1A direkt in den ersten Ventilformling 8 umzuformen. Es kann also auch in einem einzelnen Schritt von einem im Wesentlichen zylindrischen Halbzeug der erste Ventilformling 8 umgeformt werden, wobei bei dem entsprechenden Verfahren der Schritt, der durch Figur 1B dargestellt ist, übersprungen wird bzw. entfällt.

Figur 1D zeigt den ersten Ventilformling 8 wie er durch Walzen, Querkeilwalzen oder Hämmern im Schaftbereich 22 weiter bearbeitet worden ist um den Durchmesser des Schaftes zu verringern und eine Länge des Schaftes zu erhöhen, wodurch ein zweiter Ventilformling 10 erzeugt wurde. Auch bei diesem Bearbeitungsschritt werden die Kühlstrukturen 6 nicht oder nur gering verformt.

Figur 1E zeigt den zweiten Ventilformling 10 von Figur 1D der durch Walzen, Querkeilwalzen oder Hämmern im Schaftbereich 24 weiter bearbeitet wurde, wodurch der Durchmesser des Schaftes 24 weiter verringert wurde und eine Länge des Schaftes 24 weiter erhöht wurde. Durch diese Arbeitsschritte wurde der zweite Ventilformling 10 zu einem dritten Ventilformling 12 umgeformt. Auch bei diesem Bearbeitungsschritt werden die Kühlstrukturen 6 im Bereich des Ventilbodens 18 des Hohlraums 30 nicht oder nur gering umgeformt.

Figur 1E zeigt den dritten Ventilformling 12 nach einer weiteren Bearbeitung durch Walzen, Querkeilwalzen oder Hämmern im Schaftbereich 24 sowie im am Übergang zu dem Ventilteller 16. In dem Letzten Schritt kann ein Außendurchmesser des Ventilschafts 26 auf ein oder nahezu auf ein Endmaß gebracht werden. Der Schaft bzw. der Hohlraum 32 bzw. die Vertiefung kann nun mit einem Kühlmittel (nicht dargestellt) gefüllt und der Hohlraum verschlossen werden. Durch das Verringern des Durchmessers des Schaftes 26 wird auch eine Länge des Schaftes 26 'bis auf oder über ein Endmaß erhöht. Zusätzlich kann der Schaft und der Ventilkopf noch spanend oder Schleißend endbearbeitet werden. Bei den letzten Arbeitsschritten wunden auch die Kühlstrukturen 6 im Bereich des Ventilbodens 18 des Hohlraums 30 leicht umgeformt. Insgesamt verbleibt jedoch im Bereich des Ventilkopfes 16 ein größerer Hohlraum der zusätzlich mit Kühlstrukturen 6 versehen ist, die einen höheren Wärmeübertrag von dem Ventilboden auf ein Kühlmittel in dem Hohlraum 32 ermöglichen.

Die Ansprüche definieren den Schutzumfang.

### Bezugszeichenliste

- 2: Halbzeug
- 4: Halbzeug, napfförmig umgeformt
- 6: Kühlstruktur
- 8: erster Ventilformling
- 10: zweiter Ventilformling
- 12: dritter Ventilformling
- 14: Ventilrohling
- 16: Ventilteller
- 18: Ventilrohling
- 20: Ventilschaft des ersten Ventilformlings
- 22: Ventilschaft des zweiten Ventilformlings
- 24: Ventilschaft des dritten Ventilformlings
- 26: Ventilschaft des ersten Ventilrohlings
- 30: Hohlraum / Vertiefung für ein Kühlmittel

## Patentansprüche

1. Herstellungsverfahren für ein innengekühltes Ventil, umfassend
Bereitstellen eines im außen zumindest teilweise zylinderförmigen Halbzeuges (2), Erzeugen eines zumindest teilweise zylinderförmigen Hohlraums in dem Halbzeug (2) durch Warmumformen mit einem Stempel, wodurch ein Ventilformling erzeugt wird **dadurch gekennzeichnet dass**
das Warmumformen ein Rückwärtsfließpressen umfasst, wobei
bei dem Warmumformen durch eine Ausnehmung an einer Stirnfläche des Stempels eine Struktur auf einem Boden des Hohlraums geformt wird.

2. Herstellungsverfahren nach Anspruch 1, wobei die Struktur Kühlrippen umfasst, die kreisförmig oder sternförmig verlaufen.

3. Herstellungsverfahren nach Anspruch 1 oder 2, wobei die Struktur Stifte oder Kegel oder Kegelstümpfe umfasst, die als Kühlelemente dienen.

4. Herstellungsverfahren nach Anspruch 1, 2 oder 3, wobei die Struktur Schaufeln umfasst die ein Kühlmittel in einem Ventil in einer Drehung versetzen können.

5. Herstellungsverfahren nach einem der vorstehenden Ansprüche, wobei bei dem Warmumformen ein Ventilkopf an dem Ventilformling geformt wird.

6. Herstellungsverfahren , wobei nach dem Formen des Ventilformlings Ventilkopfs nach Anspruch 5, ein Durchmesser des in Axialrichtung neben dem Ventilkopf verringert wird, um einen Ventilschaft zu bilden.

7. Herstellungsverfahren für ein innengekühltes Ventil nach Anspruch 6, wobei der Ventilschaft durch Walzen durch Rundkneten bevorzugt durch Warm- oder Kalthämmern auf einem Dorn geformt wird.

8. Herstellungsverfahren für ein innengekühltes Ventil nach Anspruch 6, wobei der Ventilschaft durch Walzen bevorzugt durch Walzen auf einem Dorn oder Querkeilwalzen geformt wird.

9. Innengekühltes Ventil hergestellt mit einem Verfahren nach einem der Ansprüche 1 bis 8.

## Claims

1. A manufacturing method for an internally cooled valve, comprising providing a semi-finished product (2) having an at least partially cylindrical exterior, creating an at least partially cylindrical cavity in the semi-finished product (2) by hot forming, using a stamp, whereby a valve blank is produced,
**characterized in that**
the hot forming comprises backward extrusion, wherein
a structure is formed on a base of the cavity during the hot forming via a recess at a face of the stamp.

2. The manufacturing method according to claim 1, wherein the structure comprises cooling ribs that extend in a circular or star shaped fashion.

3. The manufacturing method according to claim 1 or 2, wherein the structure comprises pins or cones or truncated cones that act as cooling elements.

4. The manufacturing method according to claim 1, 2, or 3, wherein the structure comprises blades that are able to set a coolant in a valve into a rotation.

5. The manufacturing method according to any one of the preceding claims, wherein a valve head is formed at the valve blank during the hot forming.

6. The manufacturing method, wherein after the forming of the valve head according to claim 5, a diameter of the valve blank next to the valve head is reduced in axial direction in order to form a valve stem.

7. The manufacturing method for an internally cooled valve according to claim 6, wherein the valve stem is formed by rolling by rotary swaging, preferably by hot or cold hammering on a mandrel.

8. The manufacturing method for an internally cooled valve according to claim 6, wherein the valve stem is formed by rolling, preferably by rolling on a mandrel, or cross wedge rolling.

9. An internally cooled valve that is manufactured using a method according to one of claims 1 to 8.

## Revendications

1. Procédé de fabrication d'une vanne à refroidissement intérieur, comprenant
le fait de prévoir un produit semi-fini (2) qui est au moins partiellement de forme cylindrique à l'extérieur,
le fait de créer une cavité au moins partiellement de forme cylindrique dans le produit semi-fini (2) par formage à chaud avec un poinçon, créant ainsi une ébauche de vanne,
**caractérisé en ce que** le formage à chaud comprend un filage arrière, par lequel
lors du formage à chaud, une structure est formée sur un fond de la cavité au moyen d'un évidement présent sur une face d'extrémité du poinçon.

2. Procédé de fabrication selon la revendication 1, dans lequel la structure comprend des ailettes de refroidissement qui sont circulaires ou en forme d'étoile.

3. Procédé de fabrication selon la revendication 1 ou la revendication 2, dans lequel la structure comprend des broches ou des cônes ou des cônes tronqués servant d'éléments de refroidissement.

4. Procédé de fabrication selon la revendication 1, 2 ou 3, dans lequel la structure comprend des pales qui peuvent faire tourner un liquide de refroidissement dans une vanne.

5. Procédé de fabrication selon l'une des revendications ci-dessus, dans lequel une tête de vanne est formée sur l'ébauche de vanne pendant le formage à chaud.

6. Procédé de fabrication, dans lequel, après que la tête de vanne a été formée selon la revendication 5, un diamètre de l'ébauche de vanne est réduit dans la direction axiale à proximité de la tête de vanne pour former une tige de vanne.

7. Procédé de fabrication d'une vanne à refroidissement interne selon la revendication 6, dans lequel la tige de la vanne est formée par roulage par estampage rotatif, de préférence par martelage à chaud ou à froid sur un mandrin.

8. Procédé de fabrication d'une vanne à refroidissement interne selon la revendication 6, dans lequel la tige de vanne est formée par roulage, de préférence par roulage sur un mandrin ou par roulage par coin transversal.

9. Vanne à refroidissement interne produite par un procédé selon l'une quelconque des revendications 1 à 8.
